# EUROPÄISCHE PATENTSCHRIFT

(11) **EP 3 788 264 B1**
(45) Veröffentlichungstag und Bekanntmachung des Hinweises auf die Patenterteilung: **05.01.2022**
(21) Anmeldenummer: 18723461.2
(22) Anmeldetag: 04.05.2018
(51) Int. Cl.: F04D 29/053, F04D 29/26, F04D 29/62, F24C 15/20

(54) **LUFTREINIGUNGSVORRICHTUNG, INSBESONDERE FÜR KOCHWRASEN, UND VERWENDUNG DAVON**
AIR CLEANING DEVICE, IN PARTICULAR FOR COOCKING VAPORS, AND USE THEREOF
DISPOSITIF DE PURIFICATION D'AIR, EN PARTICULIER POUR VAPEURS DE CUISINE, ET UTILISATION DE CELUI-CI

(43) Veröffentlichungstag der Anmeldung: 10.03.2021
(73) Patentinhaber: Inovvida Aero IP UG (Haftungsbeschränkt), 59757 Arnsberg (DE)
(72) Erfinder: BERLING, Udo, 48496 Hopsten (DE)
(74) Vertreter: Geskes, Christoph
(86) Internationale Anmeldenummer: PCT/EP2018/061568
(87) Internationale Veröffentlichungsnummer: WO 2019/210975

(56) Entgegenhaltungen:
- WO-A1-2017/055199
- WO-A1-2018/050719
- DE-A1-102009 003 142
- US-B2- 7 090 467

## Beschreibung

Die vorliegende Erfindung betrifft eine Luftreinigungsvorrichtung, insbesondere für Kochwrasen, mit einem Gehäuse, umfassend mindestens eine an einer Oberseite des Gehäuses angeordnete Ansaugöffnung, eine in einem Innenraum des Gehäuses angeordnete Auffangwanne, mindestens ein innerhalb der Auffangwanne angeordnetes Lüfterrad und mindestens eine in mindestens einem Seitenteil des Gehäuses angeordnete Gehäuseausströmöffnung, weiterhin umfassend mindestens einen an einem Bodenteil des Gehäuses und unterhalb des Lüfterrades angeordneten Motor mit einer Motorwelle sowie eine Verwendung der erfindungsgemäßen Luftreinigungsvorrichtung zur Absaugung von Kochwrasen als auch eine die erfindungsgemäße Luftreinigungsvorrichtung umfassende Kochstellenanordnung. Die DE 10 2016 117 537 offenbart eine solche Luftreinigungsvorrichtung.

Luftreinigungsvorrichtungen für Kochwrasen, also für Dünste und Dämpfe, die bei einem Kochvorgang entstehen, sind aus dem Stand der Technik vielfältig bekannt. So offenbart beispielsweise DE 10 2015 218 612 B3 eine Luftansaugvorrichtung für eine Dunstabzugshaube mit einem Lüftergehäuse mit Lufteinlassöffnung und Luftauslassöffnung, wobei sich Lufteinlassöffnung und Luftauslassöffnung axial gegenüberliegen. Weiterhin weist die dort offenbarte Luftansaugvorrichtung einen Motor mit einer Motorwelle auf, die rastend mit einem Lüfterrad verbunden ist. Der Motor ist in Ansaugrichtung gesehen oberhalb des Lüfterrades angeordnet. Die in DE 10 2015 218 612 B3 offenbarte Luftansaugvorrichtung weist des Weiteren eine Drehmitnahmeeinrichtung auf mit einem Mitnahmevorsprung, der entweder an der Motorwelle oder in einer Aufnahmevertiefung des Lüfterrades angeordnet ist und einen längs einer Teilkreislinie verlaufenden Freilaufpfad für den Mitnahmevorsprung aufweist. Der Freilaufpfades ist entweder in der Aufnahmevertiefung des Lüfterrades oder an der Motorwelle ausgebildet. Längs des Freilaufpfades ist der Mitnahmevorsprung bei auf der Motorwelle aufgestecktem Lüfterrad und bei einer Relativbewegung von Motorwelle und Lüfterrad bewegbar. Der Freilaufpfad weist eine Bewegungsbegrenzungsfläche zur Anlage durch die Mitnahmevorsprung und damit zur Mitnahme des Lüfterrades durch die drehbare Motorwelle auf.

Als nachteilig wird in der DE 10 2015 218 612 B3 beschrieben, dass bei einem Einsetzen des Lüfterrades dieses nicht in jeglicher relativer Drehposition zur Motorwelle auf selbige aufsteckbar ist, da aufgrund der Vorsehung des Freilaufpfades und eines Sperrsteges, der zur Ausbildung einer Bewegungsbegrenzungsfläche für den Mitnahmevorsprung dient, im Bereich des Sperrsteges ein Aufstecken nicht möglich ist. Problematisch an dieser in DE 10 2015 218 612 B3 vorgeschlagenen Lösung ist neben einer fehlenden Aufsteckbarkeit in jeder relativen Verdrehposition von Lüfterrad zur Motorwelle, dass Lüfterrad und Motorwelle allein oder zusammen ausgewuchtet werden müssen, und dieses zum Auswuchten Massenentnahmen beziehungsweise Massenzufügungen notwendig sind. Die DE 10 2015 218 612 B3 beschreibt dafür die Vorsehung von Ausgleichsgewichten und den Einsatz sonstigen zusätzlichen Materiales, um die Unwucht aufgrund des exzentrisch angeordneten Mitnahmevorsprungs und des Freilaufpfades als auch des Sperrsteges auszugleichen.

DE 10 2009 003 142 A1 offenbart eine Lüfter-Rotor-Verbindung für ein Kühlgebläse eines Kraftfahrzeugs mit einem Rotor eines Elektromotors und einem am Rotor befestigten Lüfter, wobei der Lüfter schraubenfrei am Rotor festgelegt ist.

Die vorliegende Erfindung stellt sich daher die Aufgabe, eine Luftreinigungsvorrichtung zur Verfügung zu stellen, welche die aus dem Stand der Technik bekannten Nachteile nicht aufweist.

Diese Aufgabe wird gelöst durch eine wie eingangs definierte Luftreinigungsvorrichtung, bei welcher das Lüfterrad eine Aufnahmeausnehmung mit einer Innenumfangsfläche und einer Grundfläche aufweist, und wobei die Motorwelle eine axiale Stirnfläche und eine Außenumfangsfläche aufweist, wobei die Motorwelle in der Aufnahmeausnehmung des Lüfterrades anordenbar ist, und wobei weiterhin zumindest nahe oder angrenzend der Grundfläche der Aufnahmeausnehmung ein Innenumfangsbereich der Innenumfangsfläche konisch und entsprechend nahe oder angrenzend der axialen Stirnfläche der Motorwelle zumindest ein Au-ßenumfangsbereich der Außenumfangsfläche der Motorwelle konisch ausgebildet ist, so dass die Innenumfangsfläche des Lüfterrades und die Außenumfangsfläche der Motorwelle zumindest in dem Innenumfangsbereich und dem entsprechenden Außenumfangsbereich aneinander anliegen, wobei in einem an den Innenumfangsbereich der Innenumfangsfläche angrenzenden Mittelbereich die Aufnahmeausnehmung zylindrisch ausgebildet ist, wobei das Lüfterrad und die Motorwelle über eine Rastverbindungseinrichtung miteinander verbunden sind, wobei mindestens ein Hintergreifvorsprung im zylindrischen Mittelbereich der Aufnahmeausnehmung ausgebildet ist, und wobei die Innenumfangsfläche in dem konisch ausgebildeten Innenumfangsbereich des Lüfterrades einen Konuswinkel α mit dem zylindrisch ausgebildeten Mittelbereich der Innenumfangsfläche des Lüfterrades in einem Bereich von 3° bis etwa 15° bildet.

Mit dem Begriff "nahe oder angrenzend" bzw. die Begriffe "nahe" oder "angrenzend" im Sinne der vorliegenden Erfindung sind Ausbildungen umfasst, bei welchen die Grundfläche und der konische Innenumfangsbereich der Innenumfangsfläche der Aufnahmeausnehmung aneinander mittelbar oder unmittelbar angrenzen, insbesondere auch solche Ausbildungen, bei welchen zwischen der Grundfläche und dem konischen Innenumfangsbereich der Aufnahmeausnehmung ein Übergangsbereich, insbesondere ein radialer Übergangsbereich vorliegt, der insbesondere auch durch das Herstellungsverfahren der Aufnahmeausnehmung im Lüfterrad in aller Regel vorliegt. Es fallen des Weiteren Ausführungsformen unter den Begriff "nahe oder angrenzend" bzw. die Begriffe "nahe" oder "angrenzend" im Sinne der vorliegenden Erfindung, bei welchen, gegebenenfalls auch nachfolgend einem insbesondere radial ausgebildeten Übergangsbereich, zwischen Grundfläche und konischem Innenumfangsbereich der Aufnahmeausnehmung ein kurzer, nicht konisch ausgebildeter Zwischenwandungsbereich vorliegt, wobei kurz eine Länge im Sinne einer Erstreckung entlang einer axialen Hauptachse des Lüfterrades beziehungsweise der Luftreinigungsvorrichtung bezeichnet. Entsprechend ist der Begriff "nahe oder angrenzend" bzw. die Begriffe "nahe" oder "angrenzend" im Sinne der vorliegenden Erfindung auf die Ausbildung der axialen Stirnfläche und des zumindest einen Außenumfangsbereichs der Motorwelle übertragbar. Auch hier kann ein Übergangsbereich, insbesondere radial ausgebildet, zwischen axialer Stirnfläche und dem Außenumfangsbereich der Motorwelle angeordnet sein, als auch, gegebenenfalls auch nur oder zusätzlich, ein kurzer Zwischenwandungsbereich, der nicht konisch ausgebildet ist. Bevorzugt im Sinne der vorliegenden Ausführung ist eine Ausführungsform, bei welcher weder im Bezug auf die Aufnahmeausnehmung noch in Bezug auf die Motorwelle ein Zwischenwandungsbereich vorliegt. Es kann stets ein radialer Übergangsbereich an der Aufnahmeausnehmung und der Motorwelle ausgebildet sein.

Des Weiteren wird der Begriff "konisch" im Sinne der vorliegenden Erfindung dahingehend verstanden, dass sich in axialer Richtung der Innenumfangsbereich der Innenumfangsfläche der Aufnahmeausnehmung als auch der Außenumfangsbereich der Außenumfangsfläche der Motorwelle mit einem sich verringernden Innendurchmesser beziehungsweise Außendurchmesser ausgebildet sind, wobei die Verringerung stetig erfolgt. Der Begriff "konisch" wird daher im Sinne einer kreiskegelförmigen Ausbildung des Innenumfangsbereiches der Aufnahmeausnehmung als auch des Außenumfangsbereiches der Motorwelle verstanden. Die Verringerung des Innendurchmessers und des Außendurchmessers erfolgt in einer Entnahmerichtung des Lüfterrades, z.B. zum Zwecke der Reinigung desselben.

Die erfindungsgemäße Luftreinigungsvorrichtung zeichnet sich durch eine sehr kompakte Bauform aus und kann daher insbesondere unterhalb von Kochfeldern in Kücheneinbauten wie Auszügen von Unterschränken o. ä. angeordnet werden. Auch eine Nachrüstung ist einfach möglich. Angesaugt werden Kochwrasen bzw. Luft in axialer Richtung, abgegeben werden diese in radialer Richtung über mindestens eine bevorzugt in mindestens einem Seitenteil, bevorzugt in mindestens zwei Seitenteilen, weiter bevorzugt in zwei Querseitenteilen angeordneten Gehäuseausströmöffnung. Diese Gehäuseausströmöffnung kann dabei mit einem zusätzlichen Filter, insbesondere einem Geruchsfilter, versehen sein. Im Wesentlichen werden die Kochwrasen und die in diesen enthaltenen Öle und Wasser und damit auch die von diesen ausgehenden Duftstoffe in der Auffangwanne aufgefangen. Der mindestens eine zusätzliche Filter in mindestens einem Seitenteile des Gehäuses der erfindungsgemäßen Luftreinigungsvorrichtung dient dazu, eventuell mit der ausströmenden Luft noch fortgeschleppte Restmengen von Duftstoffen o. ä. zu absorbieren. Bevorzugt sind in mindestens einem Seitenteil, weiter bevorzugt in mindestens zwei sich gegenüberliegenden Seitenteilen, insbesondere zwei Querseitenteilen des Gehäuses der erfindungsgemäßen Luftreinigungsvorrichtung jeweils mindestens eine Filterkassette, bevorzugt zwei oder mehr Filterkassetten, weiter bevorzugt drei oder mehr Filterkassetten in einer Aufnahme für selbige in den Seitenteilen einschiebbar. Der mindestens eine weitere Filter weist bevorzugt Aktivkohle auf.

Die Auffangwanne der erfindungsgemäßen Luftreinigungsvorrichtung ist zusammen mit dem Lüfterrad aus dem Innenraum des Gehäuses entnehmbar ausgebildet, so dass die Auffangwanne und das Lüfterrad zusammen oder als getrennte Bauteile einfach in eine Spülmaschine gegeben und gereinigt werden können. Selbstverständlich ist eine Reinigung von Hand ebenfalls möglich. In einer bevorzugten Ausführungsform weist die erfindungsgemäße Luftreinigungsvorrichtung ein Abdeckelement zur Abdeckung der Auffangwanne auf. Dieses Abdeckelement ist bevorzugt zusammen mit der Auffangwanne und dem mindestens einen Lüfterrad aus dem Innenraum des Gehäuses zum Zwecke der Reinigung entnehmbar und kann ebenfalls in einer Spülmaschine oder von Hand gereinigt werden. In einer besonders bevorzugten Ausführungsform der vorliegenden Erfindung bilden das Abdeckelement mit einem Außenrandbereich desselben und die Auffangwanne mit ihrem oberen Randbereich ein Griffelement, mittels dessen ein Benutzer das Lüfterrad und die Auffangwanne als auch das Abdeckelement gemeinsam aus dem Innenraum des Gehäuses entnehmen kann. Durch diese Ausgestaltung ist die erfindungsgemäße Luftreinigungsvorrichtung ausgesprochen bedienungsfreundlich zum Zwecke der Reinigung ausgebildet. Es sei an dieser Stelle darauf hingewiesen, dass die vorstehend und auch im Nachfolgenden beschriebene Ausgestaltung der Entnehmbarkeit von Lüfterrad, Auffangwanne und Abdeckelement zusammen und deren Ausbildung im Einzelnen und Anordnung im Gehäuse der Luftreinigungsvorrichtung eine eigenständige Erfindung unabhängig von der teilweisen konischen Ausgestaltung der Motorwelle und der Aufnahmevorrichtung im Lüfterrad ist und daher als davon losgelöste Erfindung beanspruchbar ist.

Axial über die Ansaugöffnung in das Gehäuse einströmende Luft bzw. Kochwrasen werden durch das Lüfterrad und dessen Luftschaufeln radial umgelenkt und treffen auf eine Seitenwand der Auffangwanne. Diese Seitenwand kann als Prallwand bezeichnet werden. Oberhalb der Auffangwanne ist ein Durchgang in einen außenliegenden Teil des Innenraums des Gehäuses der erfindungsgemäßen Luftreinigungsvorrichtung ausgebildet, insbesondere oberhalb eines oberen Randbereiches der Auffangwanne, weiter bevorzugt innerhalb des vorstehend bereits erwähnten Abdeckelementes. Über diesen mindestens einen Durchgang, in der Regel einer Mehrzahl von Durchgängen, wird dann die Luft über mindestens ein Seitenteil des Gehäuses der erfindungsgemäßen Luftreinigungsvorrichtung mit mindestens einer Gehäuseausströmöffnung nach außen geleitet, bevorzugt über mindestens einen zusätzlichen Filter, wie weiter oben beschrieben. Besonders bevorzugt wird die Luft durch zwei sich gegenüberliegende Seitenteile, bevorzugt Querseitenteile des Gehäuses der erfindungsgemäßen Luftreinigungsvorrichtung nach außen geführt. Bevorzugt weist mindestens ein Seitenteil des Gehäuses mindestens eine Gehäuseausströmöffnung auf.

Durch die konische Ausbildung des Innenumfangsbereiches der Innenumfangsfläche der Aufnahmeausnehmung als auch der entsprechenden konischen Ausbildung des Außenumfangsbereiches der Außenumfangsfläche der Motorwelle derart, dass die Innenumfangsfläche des Lüfterrades und die Außenumfangsfläche der Motorwelle zumindest in dem Innenumfangsbereich und dem entsprechenden Außenumfangsbereich aneinander anliegen, wird eine einfache Zentrierung bei Einsetzen eines entnommenen Lüfterrades auf die Motorwelle, in aller Regel zusammen mit der ebenfalls entnommenen Auffangwanne als auch ggf. dem Abdeckelement, ermöglicht. Weiter vorteilhaft wird durch diese symmetrische Ausbildung ein Auswuchten der Bauteile Motorwelle und Lüfterrad, allein oder zusammen, erleichtert, so dass in aller Regel Massenentnahmen bzw. Massenanhäufungen, beispielsweise in Form von Ausgleichsgewichten, nicht notwendig sind. Bevorzugt sind die Bauteile Lüfterrad und Motorwelle entlang mindestens einer Achse, weiter bevorzugt mindestens entlang zweier Achsen, noch weiter bevorzugt mindestens entlang dreier Achsen ausgewuchtet. Das Lüfterrad ist vorzugsweise derart ausgebildet, dass dieses ein Innenteil und ein Außenteil aufweist. Das Innenteil ist bevorzugt aus einem metallischen Material gebildet und ist bevorzugt aus Aluminiumguß gebildet. Das Außenteil ist bevorzugt aus einem Kunststoffmaterial gebildet. Das Innenteil des Lüfterrades bildet letztendlich die Aufnahmeausnehmung zur Aufnahme der Motorwelle des Motors. Die Anlage der beiden konusförmig ausgebildeten Flächen, nämlich der Außenumfangsfläche der Motorwelle in deren Au-ßenumfangsbereich als auch der Innenumfangsfläche der Aufnahmeausnehmung des Lüfterrades in dessen Innenumfangsbereich sorgt zudem dafür, dass bei einem Betrieb der Luftreinigungsvorrichtung ein Schlupf zwischen Motorwelle und Lüfterrad bei deren Rotation, insbesondere bei Beginn einer Rotationsbewegung der Motorwelle, verringert oder ganz vermieden ist.

Erfindungsgemäß ist in einem an den Innenumfangsbereich der Innenumfangsfläche angrenzenden Mittelbereich die Aufnahmeausnehmung zylindrisch ausgebildet. Während der Innenumfangsbereich konisch ausgebildet ist, wie vorstehend beschrieben, ist der hieran mittelbar oder unmittelbar angrenzende Mittelbereich zylindrisch ausgebildet. Entsprechend ist in einer bevorzugten Ausführungsform in einem an den Außenumfangsbereich der Außenumfangsfläche angrenzenden Bereich die Motorwelle zylindrisch ausgebildet. Bevorzugt liegen in diesem zylindrischen, angrenzenden Bereich der Motorwelle und dem Mittelbereich der Innenumfangsfläche der Aufnahmeausnehmung des Lüfterrades die Innenumfangsfläche der Aufnahmeausnehmung als auch die Außenumfangsfläche der Motorwelle aneinander an. Bevorzugt ist der zylindrische Mittelbereich unmittelbar an den konischen Innenumfangsbereich der Innenumfangsfläche des Lüfterrades angrenzend ausgebildet. In einer weiter bevorzugten Ausführungsform ist in Übergangsbereichen, die insbesondere radial ausgebildet sein können, zwischen axialer Stirnfläche und Außenumfangsfläche der Motorwelle als auch der Innenumfangsfläche und der Grundfläche der Aufnahmeausnehmung keine Anlage der jeweiligen Oberflächen der Motorwelle und der Aufnahmeausnehmung des Lüfterrades vorhanden. Eine Elektronik, insbesondere eine Steuerung, des Motors ist bevorzugt aus dem Gehäuse der Luftreinigungsvorrichtung ausgelagert. Bevorzugt in die Elektronik des Motors in einem von dem Gehäuse der Luftreinigungsvorrichtung separiertem Gehäuse angeordnet.

In einer weiter bevorzugten Ausführungsform ist in einem Öffnungsrandbereich der Aufnahmeausnehmung des Lüfterrades eine Fase ausgebildet. Diese erleichtert bei einer Einsetzung des Lüfterrades, insbesondere nach einer Reinigung desselben, in der Regel zusammen mit der Auffangwanne als auch dem Abdeckelement, ein zentriertes Aufsetzen des Lüfterrades allein oder aber der Kombination aus Auffangwanne, Lüfterrad und Abdeckelement auf der Motorwelle. Der Winkel der Fase liegt üblicherweise in einem Bereich von etwa 20° bis etwa 50°.

Soweit in der vorliegenden Erfindung "etwa" oder "im Wesentlichen" in Bezug auf Werte, Wertebereiche oder Wertangaben, wie senkrecht, verwendet werden, wie den Konuswinkel oder aber den Fasenwinkel, ist hierunter dasjenige zu verstehen, was der Fachmann im gegebenen Zusammenhang als fachmännisch üblich ansehen wird. Insbesondere sind Abweichungen von den angegebenen Werten, Wertbereichen oder Wertangaben von +/- 10 %, bevorzugt +/-15 %, weiter bevorzugt +/- 2 %, von dem Begriff "etwa" oder "im Wesentlichen" umfasst.

Erfindungsgemäß bildet die Innenumfangsfläche in dem konisch ausgebildeten Innenumfangsbereich des Lüfterrades einen Konuswinkel α mit dem zylindrisch ausgebildeten Mittelbereich der Innenumfangsfläche des Lüfterrades in einem Bereich von 3° bis etwa 15°, weiter bevorzugt in einem Bereich von etwa 4° bis etwa 12°, weiter bevorzugt in einem Bereich von etwa 4,5° bis etwa 9°. In den vorstehend angegebenen Bereichen für den Konuswinkel α kann vorzugsweise ein Schlupf zwischen Lüfterrad und Motorwelle bei Rotation derselben, insbesondere bei einem Starten der erfindungsgemäßen Luftreinigungsvorrichtung, zumindest vermindert, wenn nicht gar vermieden werden.

Erfindungsgemäß sind das Lüfterrad und die Motorwelle über eine Rastverbindungseinrichtung miteinander verbunden, wobei mindestens ein Hintergreifvorsprung im zylindrischen Mittelbereich der Aufnahmeausnehmung ausgebildet ist. Die Rastverbindungseinrichtung umfasst bevorzugt mindestens einen, weiter bevorzugt mindestens zwei, mindestens drei, mindestens vier, mindestens fünf, mindestens sechs oder mehr Rastvorsprünge, die auf der Innenumfangsfläche des Lüfterrades oder aber auf der Außenumfangsfläche der Motorwelle angeordnet sind. Bevorzugt sind die Rastvorsprünge symmetrisch auf der Innenumfangsfläche des Lüfterrades bzw. der Außenumfangsfläche der Motorwelle angeordnet. In einer weiter bevorzugten Ausführungsform sind jeweils Paare von Rastvorsprüngen gegenüberliegend auf der Innenumfangsfläche des Lüfterrades bzw. der Außenumfangsfläche der Motorwelle angeordnet. Die Rastvorsprünge können insbesondere in Form sogenannter Druckbälle, d. h. federbelasteter Kugeln, ausgebildet sein. Aber auch jede andere Art der Ausgestaltung von Rastvorsprüngen, die dem angesprochenen Fachmann geläufig sind, wäre möglich.

Gegenüberliegend den Rastvorsprüngen, also entweder an der Innenumfangsfläche der Aufnahmeausnehmung des Lüfterrades oder aber der Außenumfangsfläche der Motorwelle, sind bevorzugt mindestens eine, weiter bevorzugt mindestens zwei, mindestens drei, mindestens vier, mindestens fünf, mindestens sechs oder mehr Rastaufnahmen ausgebildet. Diese können beispielsweise in Form von Ausnehmungen auf der Innenumfangsfläche der Aufnahmeausnehmung des Lüfterrades bzw. der Außenumfangsfläche der Motorwelle angeordnet sein. Bevorzugt sind die Rastaufnahmen als Nuten ausgebildet, weiter bevorzugt als zumindest Teilringnuten. Bevorzugt ist eine einzige umlaufende Ringnut als Rastaufnahme vorgesehen. In einer besonders bevorzugten Ausführungsform weist die Innenumfangsfläche der Aufnahmeausnehmung des Lüfterrades eine umlaufende Ringnut zur Aufnahme von an der Außenumfangsfläche der Motorwelle angeordneten Rastvorsprüngen auf.

Bevorzugt ist die mindestens eine Rastaufnahme der Rastverbindungseinrichtung nutförmig ausgebildet, wobei die Nut eine erste, in Einsteckrichtung des Lüfterrades gesehen vordere Flanke und eine dieser gegenüberliegende zweite Flanke aufweist. Bevorzugt ist die mindestens eine erste Flanke ausgebildet als Hintergreifvorsprung für den mindestens einen Rastvorsprung des gegenüberliegenden Bauteils, also entweder der Motorwelle oder aber des Lüfterrades. Besonders bevorzugt ist der Hintergreifvorsprung in einer auf der Innenumfangsfläche der Aufnahmeausnehmung des Lüfterrades vorgesehenen Nut, bevorzugt Ringnut, weiter bevorzugt umlaufenden Ringnut, ausgebildet. Bevorzugt ist die erste Flanke, die den Hintergreifvorsprung bildet, eine im Wesentlichen senkrecht zu einer Mittelachse der Luftreinigungsvorrichtung bzw. des Lüfterrades bzw. der Motorwelle ausgebildete Wand. Hierdurch kann vorteilhafterweise eine axiale Verriegelung bzw. Verspannung des Lüfterrades auf der Motorwelle erreicht werden. Denn die Rastvorsprünge, gleich in welchem Bauteil diese angeordnet sind, gleiten auf der Innenumfangsfläche der Aufnahmeausnehmung des Lüfterrades bzw. der Außenumfangsfläche der Motorwelle entlang, bis diese eine Rastaufnahme, bevorzugt ausgebildet in Form einer Nut, mit einem Hintergreifvorsprung erreichen. In Einsteckrichtung bei Einsetzen des Lüfterrades auf die Motorwelle kommt bevorzugt die erste Flanke der Rastaufnahme bzw. der mindestens einen Rastnut, weiter bevorzugt der umlaufenden Ringnut, die den Hintergreifvorsprung bildet, mit dem mindestens einen Rastvorsprung in Kontakt dergestalt, dass der Rastvorsprung in die Rastausnehmung eintaucht.

Die Bauteilgruppe aus Lüfterrad und Motorwelle ist dabei bevorzugt derart ausgebildet, dass in dieser Position die axiale Stirnfläche der Motorwelle in Anlage mit der Grundfläche der Ausnahmevertiefung des Lüfterrades ist. Sind dabei die Rastvorsprünge federnd ausgebildet, bringen diese aufgrund ihrer Federkraft eine Axialkraft auf das Lüfterrad in Richtung etwa der Mittelachse der erfindungsgemäßen Luftreinigungseinrichtung auf. Das Lüfterrad wird hierdurch vorteilhafterweise mit der Motorwelle verspannt. Dadurch erfolgt eine Stabilisierung der Verbindung zwischen Lüfterrad und Motorwelle.

In einer weiter bevorzugten Ausführungsform ist die Nut, bevorzugt die teilweise umlaufende Ringnut, weiter bevorzugt die vollständig umlaufende Ringnut an ihrer dem Hintergreifvorsprung entgegengesetzten zweiten Flanke radial ausgebildet. "Radial ausgebildet" im Sinne der vorliegenden Erfindung bedeutet dabei, dass die zweite Flanke im Querschnitt gesehen eine bogenförmige, insbesondere gerundete, Ausbildung aufweist. Durch diese spezifische Ausgestaltung der mindestens einen Rastausnehmung ist sichergestellt, dass eine hinreichende axiale Verspannung von Lüfterrad und Motorwelle erfolgt. Dies ist bedingt durch die im Bereich der zweiten, radial ausgebildeten Flanke, die in Einsteckrichtung gegenüberliegend der ersten Flanke und näher am Motor der Motorwelle ausgebildet ist, eine Eintauchtiefe der Rastausnahme für den Rastvorsprung verringert ist. Insbesondere bei einer Ausgestaltung der Rastvorsprünge mit einer federnden Lagerung, insbesondere in Form von Druckbällen, ist eine solche Ausgestaltung vorteilhaft. Letztendlich wird vorteilhafterweise durch den Hintergreifvorsprung, der in Einsteckrichtung des Lüfterrades gesehen an einer vorderen, ersten Flanke der Rastverbindungseinrichtung, insbesondere der mindestens einen ersten Rastausnahme, angeordnet ist, eine axiale Verspannung des Lüfterrades und der Motorwelle erzeugt, die bevorzugt durch eine radiale Ausbildung der zweiten Flanke der Rastaufnahme unterstützt ist.

Die vorliegende Erfindung betrifft weiterhin die Verwendung einer erfindungsgemäßen Luftreinigungsvorrichtung, wie vorstehend beschrieben, zur Absaugung von Kochwrasen bei Anordnung unterhalb eines Kochfeldes mit mindestens einer an diesem oder aber benachbart diesem angeordneten, bevorzugt zentralen, Öffnung, die der Ansaugöffnung des Gehäuses der Luftreinigungsvorrichtung zugeordnet ist. Bevorzugt ist die Öffnung im Kochfeld oder unmittelbar benachbart dem Kochfeld axial der Ansaugöffnung des Gehäuses der Luftreinigungsvorrichtung zugeordnet. Die Öffnung ist bevorzugt als Durchgangsöffnung ausgebildet. Bevorzugt ist diese eine Bohrung in einem Kochfeld oder in einer Platte eines Küchenmöbels, in der auch das Kochfeld angeordnet ist.

Weiter bevorzugt betrifft die vorliegende Erfindung eine Kochstellenanordnung, umfassend ein Kochfeld, bevorzugt ein Kochfeld mit mindestens einer Öffnung, bevorzugt mindestens einer zentralen Öffnung und eine unterhalb des Kochfeldes angeordnete erfindungsgemäße Luftreinigungsvorrichtung, wobei über die Öffnung, die als Durchgangsöffnung ausgebildet ist, über ein Verbindungselement eine Verbindung mit der erfindungsgemäßen Luftreinigungsvorrichtung erfolgt. Weist das Kochfeld die mindestens eine Durchgangsöffnung, bevorzugt genau eine Durchgangsöffnung, weiter bevorzugt eine zentral auf dem Kochfeld angeordnete Durchgangsöffnung, auf, ist diese bevorzugt axial ausgerichtet und zugeordnet dem Verbindungselement der Luftreinigungsvorrichtung. Es kann auch vorgesehen sein, dass die mindestens eine Öffnung in Form einer Durchgangsöffnung benachbart dem Kochfeld vorgesehen ist. Auch bei einer solchen Ausführungsform ist bevorzugt die insbesondere als Durchgangsöffnung ausgebildete Öffnung axial dem Verbindungselement der Luftreinigungsvorrichtung zugeordnet. Das Verbindungselement wiederum ist vorzugsweise axial ausgerichtet auf eine Ansaugöffnung der erfindungsgemäßen Luftreinigungsvorrichtung. In einer besonders bevorzugten Ausführungsform der erfindungsgemäßen Kochstellenanordnung ist unterhalb eines Kochfeldes mit einer zentralen Durchgangsöffnung die erfindungsgemäße Luftreinigungsvorrichtung angeordnet und über ein Verbindungselement die Durchgangsöffnung des Kochfeldes mit der erfindungsgemäßen Luftreinigungsvorrichtung verbunden, wobei die Durchgangsöffnung, das Verbindungselement und eine Ansaugöffnung der Luftreinigungsvorrichtung axial zueinander ausgerichtet und angeordnet sind. Das Verbindungselement kann dabei insbesondere einen Höhenausgleich aufweisen, der die Montage der erfindungsgemäßen Kochstellenanordnung in einer Küche erleichtert. Besonders bevorzugt ist das mindestens eine Verbindungselement gleitend gelagert in der Luftreinigungsvorrichtung und weiter bevorzugt durch das Kochfeld oder die Durchgangsöffnung bei Anordnung der Öffnung benachbart und neben dem Kochfeld fest gehalten. Besonders bevorzugt erfolgt die gleitende Lagerung in der Luftreinigungsvorrichtung über einen in der Ansaugöffnung derselben vorgesehenen Adapter für das Verbindungselement. Besonders bevorzugt an der erfindungsgemäßen Kochstellenanordnung ist, dass sämtliche Verbindungen als Steckverbindungen ausgestaltet werden können, so dass eine einfache Montage der erfindungsgemäßen Kochstellenanordnung möglich ist. Das mindestens eine Verbindungselement, welches auch als Ansaugrohr bezeichnet werden kann, kann dabei in einen Adapter, angeordnet im Kochfeld und unterhalb einer Kochfläche desselben oder an einer Platte eines Küchenmöbels, aufnehmbar eingesteckt werden. Durch das Verbindungselement und/oder den Adapter kann darüber hinaus oberhalb der Kochfläche eines Kochfeldes ein Aufsatzelement vorgesehen sein, welches unterschiedliche Höhen aufweisen kann, so dass dieses in der Nähe des Öffnungsrandes eines Kochgeschirrs die von diesem ausgehenden Kochwrasen absaugen kann. Auch das Aufsatzelement ist dabei durch eine Steckverbindung mit dem Adapter unterhalb der Kochfläche des Kochfeldes und/oder dem Verbindungselement verbunden. Das Verbindungselement bzw. der Adapter können dabei einen Sicherungsschalter aufweisen, so dass bei Entfernung des Verbindungselementes die erfindungsgemäße Luftreinigungsvorrichtung sicher abgeschaltet ist. Besonders bevorzugt ist der Sicherungsschalter an einem Adapter für das Verbindungselement angeordnet und steht über einen bevorzugt mechanischen Taster mit einer Außenfläche des Verbindungselementes in Kontakt. Aber auch jede andere, insbesondere sensorische Möglichkeit zur Bestimmung des Vorhandenseins oder der Entfernung des Verbindungselementes ist möglich, beispielsweise eine Infrarotmessung mittels eines entsprechenden Sensors o. ä. Es kann aber auch vorgesehen sein, dass der Sicherungsschalter am unterhalb der Kochfläche des Kochfeldes angeordneten Stutzen angeordnet ist und entweder mit dem Verbindungselement oder aber einer Oberseite, insbesondere einem Deckelteil, des Gehäuses der erfindungsgemäßen Luftreinigungsvorrichtung, in Kontakt steht. Das Verbindungselement ist vorzugsweise rohrförmig ausgeführt, wobei das Rohr im Querschnitt gesehen rund oder auch eckig ausgebildet sein kann, beispielsweise dreieckig, viereckig oder sonst wie einen polygonalen oder auch ovalen Querschnitt etc. aufweist. Das Verbindungselement wird bevorzugt zur Reinigung der erfindungsgemäßen Luftreinigungsvorrichtung nach oben aus der erfindungsgemäßen Kochstellenanordnung in Richtung einer Mittelachse der Luftreinigungsvorrichtung bei axialer Anordnung der verschiedenen Bauteile durch den Benutzer von oberhalb der Kochfläche entnommen, beispielsweise durch ein dort ausgebildetes Griffelement. Bei Anordnung eines auf die Außenfläche des Verbindungselementes wirkenden Sicherungsschalters wird dann die Luftreinigungsvorrichtung sicher abgeschaltet und kann beispielsweise bei Montage in einer Auszugsschublade unterhalb des Kochfeldes geöffnet und einfach die Auffangwanne mit Lüfterrad und Abdeckelement, oder aber die jeweiligen Bauteile einzeln, aus dieser entnommen und gereinigt werden.

Diese und weitere Vorteile der vorliegenden Erfindung werden anhand der nachfolgenden Figuren näher erläutert. Es zeigen:
- Fig. 1:: eine Seitenansicht einer erfindungsgemäßen Kochstellenanordnung mit einer erfindungsgemäßen Luftreinigungsvorrichtung;
- Fig. 2:: eine Draufsicht auf die Kochstellenanordnung gemäß Fig. 1;
- Fig. 3:: eine Explosionsdarstellung der Kochstellenanordnung gemäß Fig. 1;
- Fig. 4:: eine teilweise Schnittansicht einer erfindungsgemäßen Luftreinigungsvorrichtung:
- Fig. 5:: eine weitere Schnittansicht einer erfindungsgemäßen Luftreinigungsvorrichtung; und
- Fig. 6:: eine Einzelheit A der Fig. 5.

Es sei an dieser Stelle vorausgeschickt, dass die in den Figuren dargestellten Ausführungsformen der Erfindung nicht beschränkend auszulegen sind. Vielmehr können die dort beschriebenen Merkmale untereinander oder mit den zuvor beschriebenen Merkmalen in der Beschreibung zu weiteren Ausgestaltungen kombiniert werden. So kann insbesondere die Ausbildung eines Übergangsbereiches zwischen einer Grundfläche 40 und eines Innenumfangbereiches 50 einer Innenumfangsfläche 38 eines Lüfterrades 32 mit radialen Elementen, wie in Fig. 6 gezeigt, anders ausgestaltet sein. Auch können beispielsweise ein Mittelbereich 52 der Innenumfangsfläche 38 des Lüfterrades 32 und entsprechend eine Umfangsfläche 66 der Motorwelle 64 nicht unmittelbar angrenzend, wie in Fig. 6 gezeigt, ausgebildet sein.

Fig. 1 zeigt eine Ansicht einer Kochstellenanordnung 100 von einem Querseitenteil 29.1 aus. Die Kochstellenanordnung 100 umfasst ein Kochfeld 12 mit einem Aufsatzelement 16 und eine unterhalb des Kochfeldes 12 angeordnete Luftreinigungsvorrichtung 10, die mit dem Kochfeld 12 über ein Verbindungselement 14 verbunden ist. Die Luftreinigungsvorrichtung 10 weist ein Gehäuse 22 auf, welches außer dem Querseitenteil 29.1 die Längsseitenteile 28.1 und 28.2 zeigt. Das gegenüberliegend dem Querseitenteil 29.1 liegende weitere Querseitenteil ist nicht gezeigt. Schließlich ist aus Fig. 1 auch eine mögliche Anordnung eines Sicherungsschalters 20, der beispielsweise mit dem Verbindungselement 14 oder aber mit einer Oberseite des Gehäuses 22 der Luftreinigungsvorrichtung 10 zusammenwirkt, gezeigt.

Fig. 2 zeigt in einer Aufsicht die Kochstellenanordnung gemäß Fig. 1 mit dem Kochfeld 12 und der Kochfläche 130, welche die Oberseite des Kochfeldes 12 bildet. Mittig zentral zwischen vier nicht näher bezeichneten Kochstellen ist eine Durchgangsöffnung 13 in Form einer Bohrung im Kochfeld 12 ausgebildet, in welche das Verbindungselement 14 eingesetzt ist. Das Kochfeld 12 weist darüber hinaus ein Bediensegment 132 auf, über welches die nicht näher bezeichneten einzelnen Kochstellen als auch die Luftreinigungsvorrichtung 10 gesteuert werden können. Auch ist ein Griffelement 110 des Verbindungselementes 14 mit vier Doppelstegen mit Leerräumen zwischen diesen und einer zentralen Mittelplatte zu erkennen, mittels welchem das Verbindungselement 14 entlang einer Mittelachse 11, wie in Fig. 4 gezeigt, der Luftreinigungsvorrichtung 10 nach oben außerhalb des Kochfeldes 12 entnehmbar ist, insbesondere zur Reinigung der Luftreinigungsvorrichtung 10.

Fig. 3 zeigt in einer Explosionszeichnung die Kochstellenanordnung 100 gemäß Fig. 1. Zusätzlich zu Fig. 1 ist ein Stutzen 15 erkennbar, der am Kochfeld 12 unterhalb der Kochfläche 130 im Bereich der Durchgangsöffnung 13 des Kochfeldes 12 anordenbar ist. Dieser wirkt mit dem rohrförmigen Verbindungselement 14 zusammen. Weiterhin ist der Sicherungsschalter 20 als auch ein Taster 21 bei Ausbildung des Sicherungsschalters als mechanisch wirkender Schalter ersichtlich, welcher an einer hier nicht näher bezeichneten Trägeraufnahme eines Adapters 18 für das Verbindungselement 14 anordenbar ist. Der Taster 21 kann mit dem Verbindungselement 14 eine Wirkverbindung eingehen, oder aber mit einer Oberseite des Gehäuses 22 der Luftreinigungsvorrichtung 10, die durch eine alternativ vorhandene Abdeckplatte 25 oder ein Deckelteil 24, auch in Kombination, wie in Fig. 3 gezeigt, gebildet ist. Das Verbindungselement 14, der Stutzen 15 und der Adapter 18 sind mit rundem Querschnitt ausgebildet, entsprechend die Durchgangöffnung 13 in dem Kochfeld 12 als auch eine Ansaugöffnung 26 (siehe Fig. 4) im Gehäuse 22 der Luftreinigungsvorrichtung 10. Es können aber auch andere Querschnitte verwendet werden, insbesondere dreieckige, viereckige, mehreckige oder polygonal Querschnitte oder aber auch ovale und sonstige gerundete Querschnitte.

Das Gehäuse 22 der Luftreinigungsvorrichtung 10 wird, wie aus Fig. 3 ersichtlich, aus dem Deckelteil 24, den Längsseitenteilen 28.1 und 28.2, den Querseitenteilen 29.1 und 29.2 als auch einem Bodenteil 30 gebildet, die einen Innenraum 23 des Gehäuses 22 umschließen. Auf dem Bodenteil 30 angeordnet ist ein Motor 62 und eine Auffangwanne 56. Der Motor 62 greift zumindest mit einer hier nicht näher bezeichneten Motorwelle durch eine Öffnung in einem Boden der Auffangwanne 56 durch und in eine Aufnahmeausnehmung 36, die in Fig. 4 bis 6 gezeigt ist, eines Lüfterrades 32 hinein. Oberhalb des Lüfterrades 32 ist ein Abdeckelement 80, welches als Strömungsgleichrichter ausgebildet ist und ein Gleichrichteraufnahmeelement 83 aufweist, angeordnet. Das Gleichrichteraufnahmeelement 83 wirkt mit einem oberen Randbereich der Auffangwanne 56 derart zusammen, dass nach Entfernung des Deckelteiles 24, bevorzugt zusammen mit ggf. der vorhandenen Abdeckplatte 25, ein Benutzer das Abdeckelement zusammen mit der Abdeckwanne 56 und dem Lüfterrad 32 vom Bodenteil lösen kann. Hierzu ist bevorzugt zumindest eine Rastverbindungseinrichtung 70, die in Fig. 5 und 6 gezeigt ist, vorgesehen. Diese besteht zwischen einer Motorwelle 64 (siehe Fig. 4) des Motors 62 und der Aufnahmeausnehmung 36 des Lüfterrades 32. Zusätzlich können darüber hinaus auch noch Rastverbindungen bzw. Zentrierungseinrichtungen zwischen einer Unterseite der Auffangwanne 56 und einer Oberseite des Bodenteiles 30 ausgebildet sein. Sämtliche Verbindungen zwischen Luftreinigungsvorrichtung 10, dem Adapter 18, dem Verbindungselement 14, dem Stutzen 15 als auch dem Aufsatzelement 16 sind als Steckverbindung ausgebildet und ermöglichen daher eine einfache Installation und Desinstallation der Luftreinigungsvorrichtung 10. Das Aufsatzelement kann auch radiale Öffnungen aufweisen, und bei einer solchen Ausgestaltung an seinem oberen, dem Kochfeld 12 entgegengesetzten Endbereich verschlossen ausgebildet sein.

Fig. 4 zeigt nun die Luftreinigungsvorrichtung 10 mit an dieser angeordnetem Verbindungselement 14 und Adapter 18 in einer Schnittansicht. Dabei ist der Strömungsgleichrichter 80 aus Darstellungsgründen weggelassen worden, jedoch das Gleichrichteraufnahmeelement 83 in der Fig. 4 belassen worden. Das Bodenteil 30 weist eine Motoraufnahme 31 auf, auf welcher bzw. in welcher der Motor 62 mit der Motorwelle 64 aufgenommen ist. Eine nicht näher bezeichnete Elektronik mit Steuerung des Motors 62 ist bevorzugt ausgelagert und befindet sich außerhalb des Gehäuses 10, bevorzugt in einem von dem Gehäuse 10 der Luftreinigungsvorrichtung räumlich getrennten Steuerungsgehäuse. Die Motorwelle 64 ragt in eine Aufnahmeausnehmung 36 des Lüfterrades 32 hinein. Zwischen Aufnahmeausnehmung 36 des Lüfterrades und die Motorwelle 64 ist eine Rastverbindungseinrichtung 70 ausgebildet. Diese besteht beispielsweise aus mehreren, federnd gelagerten Kugeln, sogenannten Druckbällen, die auf der Motorwelle 64 angeordnet sind. Bevorzugt können dabei zwei, drei, vier oder mehr solcher Druckbälle dort angeordnet sein. Diese greifen in hier nicht näher bezeichnete Nuten auf einer Innenumfangsfläche 38 der Aufnahmeausnehmung 36 ein. Dabei sind bevorzugt die Nuten ausgebildet als eine einzige umlaufende Ringnut. Die Ringnut weist dabei bevorzugt unterschiedlich ausgebildete Flanken auf, wie in Fig. 6 gezeigt. Insbesondere ist die dem Motor 62 näher ausgebildete zweite Flanke der Nut radial beziehungsweise bogenförmig ausgebildet.

Das Lüfterrad 32 weist ein Innenteil 33 auf, welches beispielsweise aus Aluminiumguss gebildet ist. Darüber hinaus weist das Lüfterrad 32 ein Außenteil 34 auf, welches aus Kunststoff gebildet ist. Die Auffangwanne 56 weist einen Boden 60, auf welchem sich insbesondere Wasser und Öl im Betrieb der Luftreinigungsvorrichtung 10 sammeln, und eine Seitenwand 58 auf, welche auch als Abprallwand für einen radial durch das Lüfterrad 32 erzeugten Luftstrom dient. Durch die Seitenwand 58 wird letztendlich insbesondere der radiale Luftstrom, bevorzugt im Wesentlichen parallel zu einer Mittelachse 11 der Luftreinigungsvorrichtung 10, in Gegenrichtung zu der über die Ansaugöffnung 26 in der Oberseite des Gehäuses 22 einströmenden und angesaugten Luft umgeleitet, um dann über den Strömungsgleichrichter 80 in einen äußeren, als ringförmig anzusprechenden Bereich des Gehäuses 22 als gerichteter Transportstrom zu strömen und über eine Gehäuseausströmöffnung 27, die durch die Querseitenteile 29.1 und 29.2 zur Verfügung gestellt ist, das Gehäuse 22 der Luftreinigungsvorrichtung 10 zu verlassen. Dabei können in den Querseitenteilen 29.1 und 29.2 auch ergänzende Filter, insbesondere in Form von Filterkassetten, vorgesehen sein, insbesondere eingeschoben werden in entsprechende, nicht näher bezeichnete Aufnahmen. Diese hier nicht gezeigten Filterkassetten können beispielsweise Aktivkohle enthalten und dienen im Wesentlichen der vollständigen Reduzierung von Gerüchen, soweit diese nicht durch die Luftreinigungsvorrichtung 10 ohne Einsatz solcher Filterkassetten bereits beseitigt sind.

Das Lüfterrad 32 weist mehrere Luftschaufeln 35 auf, die die durch die Ansaugöffnung 26 axial angesaugte Luft, insbesondere in Form von Kochwrasen, radial umlenken in Richtung der Seitenwand 58 der Auffangwanne 56. Die Ansaugöffnung nimmt den Adapter 18 und damit auch das Verbindungselement 14 auf.

Die Auffangwanne 56 weist einen oberen Randbereich 57 auf, der zusammen mit einem Au-ßenrandbereich 81 des Gleichrichteraufnahmeelementes 83 wirkt und ein Griffelement 78 für einen Benutzer bildet, so dass dieser nach Entfernung des Deckelteils 24 als auch der alternativ hier zusätzlich vorgesehenen Abdeckplatte 25 die Abdeckwanne 26 zusammen mit dem Lüfterrad 32 und dem Strömungsgleichrichter 80 samt Gleichrichteraufnahmeelement 83 aus dem Gehäuse 22 der Luftreinigungsvorrichtung 10 entnehmen kann.

In der Ausführungsform der Luftreinigungsvorrichtung 10 gemäß Fig. 4 zusammen mit dem Verbindungselement 14 und dem Adapter 18 für das Verbindungselement 14 ist das Zusammenwirken des Sicherungsschalters 20 über einen Taster des Sicherungsschalters mit einer Außenfläche 112 des Verbindungselementes 14 zu erkennen. Soll zum Zwecke der Reinigung die beispielsweise in einer Auszugsschublade unterhalb eines Kochfeldes 12 in einem Küchenmöbel angeordnete Luftreinigungsvorrichtung 10 gereinigt werden, wird zunächst durch die in Fig. 1 und 2 gezeigte Durchgangsöffnung 13 das Verbindungselement 14 mittels des dortigen Griffelementes 110 nach oben entnommen. Dabei verliert der Taster 21 des Sicherungsschalters 20 den Kontakt zur Außenfläche 112 des Verbindungselementes 14 und schaltet die Luftreinigungsvorrichtung 10 sicher ab. Alternativ kann auch vorgesehen sein, dass beispielsweise der Taster 21 mit einer Oberseite des Gehäuses 22, beispielsweise der hier vorgesehenen alternativen Abdeckplatte 25 oder aber nur einem Deckelteil 24 zusammenwirkt, wobei dann der Sicherungsschalter 20 nicht auf der Oberseite des Gehäuses 22 der Luftreinigungsvorrichtung 10 oder aber am Adapter 18, wie in Fig. 4 gezeigt, angeordnet ist, sondern vielmehr am Kochfeld 12, beispielsweise am Stutzen 15 gemäß Fig. 3. In der in Fig. 4 gezeigten Ausführungsform ist der Sicherungsschalter 20 auf einem Träger 126 des Adapters 18 angeordnet. Dieser Träger 126 kann als seitliche Erweiterung eines Flansches des Adapters 18 ausgebildet sein. Anschließend kann das Lüfterrad 32 zusammen mit der Auffangwanne 56 und dem als Strömungsgleichrichter ausgebildeten Abdeckelement 80 entnommen werden. Das Einsetzen des Lüfterrades 32 und Anordnen auf der Motorwelle 64 wird durch eine an eine an einem Öffnungsrandbereich 54 der Aufnahmeausnehmung 36 ausgebildeten Fase 55 erleichtert. Die Positionierung der Auffangwanne 56 kann durch nicht näher bezeichnete Positionsmittel auf dem Bodenteil 30 erleichtert sein.

Das Verbindungselement 14 ist gleitend im Adapter 18 über seine Außenfläche 112 gelagert, so dass hierdurch ein Höhenausgleich erfolgen kann. Denn je nach Einbausituation und Maßen der in der Regel als Einbauschränke ausgebildeten Küchenmöbel, in welche die erfindungsgemäße Kochstellenanordnung 100 bzw. Luftreinigungsvorrichtung 10 angeordnet werden, ist der Abstand zwischen der Kochfläche 130 des Kochfeldes 12 und einer Oberseite des Gehäuses 22 der Luftreinigungsvorrichtung 10 unterschiedlich. Beispielsweise kann durch das Verbindungselement 14 ein Höhenausgleich von etwa 40 mm erfolgen, der in etwa in einem Bereich zwischen dem Flansch des Adapters 18 und einem unteren Rand, zugewandt dem Lüfterrad 32, des Verbindungselementes 14 definiert ist. Das Verbindungselement 14 selbst ist am Kochfeld 12 der Kochstellenanordnung 100 fest, aber mechanisch lösbar gehalten, beispielsweise über eine Rastverbindung, die durch den Adapter 15 in Zusammenwirkung mit dem Verbindungselement 14 zur Verfügung gestellt ist. Hingegen ist das Verbindungselement 14 gleitend im Adapter 18 angeordnet. Das Verbindungselement 14 bzw. der Adapter 15 können dabei in ihrem dem Kochfeld 12 zugewandten Endbereich eine Aufnahme für das Aufsatzelement 16 zur Verfügung stellen. Dieses kann somit einfach vom Benutzer abgenommen werden, so dass Töpfe und sonstiges Kochgeschirr auf der Kochfläche 130 einfach verschoben werden können. Das Aussatzelement 16 dient dazu, Luft, insbesondere in Form von Kochwrasen, auf Höhe von Töpfen und nahe dem Öffnungsrand derselben abzusaugen. Es können dem Benutzer auch Aufsatzelemente 16 unterschiedlicher Höhe hierzu zur Verfügung gestellt werden. Das Verbindungselement 14 schließt mit seinem oberen Endbereich bündig mit der Kochfläche 130 des Kochfeldes 12 ab, um ein Verschieben von Kochgeschirr nicht zu behindern. Zur Entnahme weist das Verbindungselement 14 mittig angeordnet ein Griffelement 110 gemäß Fig. 2 auf. Dieses Griffelement 110 kann auch derart ausgebildet sein, dass es ein Fallen von Partikeln oder Schmutz oder Kochresten in die Luftreinigungsvorrichtung 10 verhindert, wozu es beispielsweise auch netzartig ausgebildet sein kann. Im Übrigen kann es auch als Werbeträger dienen und auch Mittel aufweisen, welche das Ansauggeräusch bei Betrieb der Kochstellenanordnung 100 bzw. der Luftreinigungsvorrichtung 10 vermindern, was durch spezifische Ausbildung der Kanten und Anordnung von Stegen im Griffelement 110 des Verbindungselementes 14 erfolgen kann.

Fig. 5 zeigt eine ähnliche Schnittansicht wie Fig. 4, jedoch nun mit eingesetztem Strömungsgleichrichter 80. Dieser umfasst das Gleichrichteraufnahmelement 83, dessen Außenrandbereich 81 mit dem oberen Randbereich 57 der Auffangwanne 56 zusammenwirkt. Der Gleichrichter 80 weist Strömungsrippen 82 in einem Außenbereich 86 desselben auf. Dem Lüfterrad 32 zugeordnet ist ein Innenbereich 84 des Strömungsgleichrichters 80, der auf seiner Unterseite im Innenbereich 84 angeordnet senkrecht und rechtwinklig ausgebildete Verstärkungsrippen aufweist.

Das Zusammenspiel zwischen Motorwelle 64 und Lüfterrad 32 ist im Detail A der Fig. 5 in Fig. 6 dargestellt. Zwischen Motorwelle 64 und dem Außenteil 34 des Lüfterrades 32 ist das bevorzugt aus Aluminiumguss oder einem ähnlichen Material hergestellte Innenteil 33 der Lüfterrades angeordnet. Dieses weist eine Innenumfangsfläche 38 auf, welche in einem Innenumfangsbereich 50 konisch ausgebildet ist und in einem unmittelbar an diesen angrenzenden Mittelbereich 52 zylindrisch. Die Aufnahmeausnehmung 36 weist eine Grundfläche 40 auf, die im zusammengesetzten Zustand, wie in Fig. 6 gezeigt, mit einer axialen Stirnfläche 68 der Motorwelle 64 zur Anlage kommt. Die Motorwelle 64 weist einen Außenumfangsbereich 74 auf, dessen Außenumfangsfläche 66 ebenfalls konisch ausgebildet ist derart, dass die Außenumfangsfläche 66 im Außenumfangsbereich 74 der Motorwelle 64 zumindest teilweise, bevorzugt vollständig zur Anlage mit dem konischen Innenumfangsbereich 50 der Innenumfangsfläche 38 der Aufnahmeausnehmung 36 gelangt. Zwischen der Innenumfangsfläche 38 im konischen Innenumfangsbereich 50 der Aufnahmeausnehmung 36 und der Außenumfangsfläche 66 im ebenfalls konisch ausgebildeten Außenumfangsbereich 74 der Motorwelle 64 ist ein Konuswinkel α von 6° bestimmbar. Die Grundfläche 40 ist mit dem Innenumfangsbereich 50 über einen radial ausgebildeten Übergangsbereich verbunden, und ist im Sinne der vorliegenden Anmeldung als angrenzend an den Innenumfangsbereich 50 anzusprechen. Die axiale Stirnfläche 68 der Motorwelle wiederum ist in diesem Sinne angrenzend an den Außenumfangsbereich 74 ausgebildet mit ebenfalls einem radialen Übergangsbereich. Die radialen Übergangsbereiche der Motorwelle 64 und der Aufnahmeausnehmung 36 berühren sich in ihren Oberflächen im Wesentlichen nicht. Dem zylindrischen Mittelbereich 52 der Aufnahmeausnehmung 36 gegenüberliegend ist ein zylindrischer Bereich 76 der Motorwelle 64 angeordnet, der unmittelbar angrenzend an den konischen Au-ßenumfangsbereich 74 ausgebildet ist.

Sowohl das Lüfterrad 32 als auch die Motorwelle 64 sind gewuchtet, bevorzugt in mindestens zwei, weiter bevorzugt in mindestens drei Achsen. Aufgrund der symmetrischen Ausbildung der Motorwelle 64 und des Lüfterrades 32 ist dabei im Unterschied zum Stand der Technik keine Massenanordnung oder Massenentnahme, z.B. durch Ausgleichsgewichte, an den jeweiligen Bauteilen notwendig. Es ist eine sehr hohe Laufruhe mit entsprechend geringen Abnutzungen des Laufrades 32 erzielbar, verbunden mit verringerten Nutzungsgeräuschen.

Fig. 6 zu entnehmen ist auch die Rastverbindungseinrichtung 70 mit einerseits einer umlaufend auf der Innenumfangsfläche 38 der Aufnahmeausnehmung 36 ausgebildeten und angeordneten Ringnut 44 als Rastaufnahme der Rastverbindungseinrichtung 70. Diese weist an einer vorderen, ersten Flanke eine Wand 46 auf, welche im Wesentlichen senkrecht zu einer Mittelachse 11 gemäß Fig. 4 der Luftreinigungsvorrichtung 10 ausgebildet ist. Dieser Wand 46 gegenüberliegend ist eine zweite Flanke 48 radial ausgebildet. Nicht gezeigt ist in Fig. 6 im Detail die Anordnung federbelasteter Kugeln als Rastvorsprünge der Rastverbindungseinrichtung 70 auf der Motorwelle 64, der Ort der Anordnung der Druckbälle ist allgemein mit dem Bezugszeichen 72 bezeichnet. Im montierten Zustand greifen die Druckbälle in die umlaufende Ringnut 44 ein. Bevorzugt sind mindestens drei, vier oder mehr Druckbälle an der Motorwelle 64 symmetrisch angeordnet. Grundsätzlich ist bevorzugt, dass entsprechende Rastmittel an der Motorwelle 64 stets symmetrisch an der Motorwelle 64 angeordnet sind. Das Eingreifen der nicht näher gezeigten federbelasteten Kugeln der Druckbälle in die umlaufende Ringnut 44 erfolgt derart, dass eine axiale Vorspannung des Lüfterrades 32 erzielbar ist. Am durch die Wand 46 der Ringnut 44 gebildeten Hintergreifvorsprung 42 liegen vorteilhafterweise die Rastvorsprünge, beispielsweise in Form von federbelasteten Kugeln, der Rastverbindungseinrichtung 70 an. Da die federbelasteten Rastvorsprünge der Druckbälle eine radial nach außen wirkende Federkraft vermitteln, wird diese über den Hintergreifvorsprung 42, der durch die Wand 46 der Ringnut 44 zur Verfügung gestellt wird, in eine axiale Vorspannkraft des Lüfterrades 32 vermittelt, so dass sich das Lüfterrad 32 mit seiner Grundfläche 40 gegen die axiale Stirnfläche 68 der Motorwelle 64 spannt. So gelangt die Grundfläche 40 der Aufnahmeausnehmung 36 in engen Kontakt mit der axialen Stirnfläche 68 der Motorwelle 64. Die Dimensionen der Motorwelle 64 und der Aufnahmeausnehmung 36 sind derart aufeinander abgestimmt, dass die federbelasteten Rastvorsprünge in Form von federbelasteten Kugeln der Rastverbindungseinrichtung 70 an der Wand 46 anliegen, wenn die axiale Stirnfläche 68 der Motorwelle 64 die Grundfläche 40 der Aufnahmeausnehmung 36 kontaktiert.

Mit der vorliegenden Erfindung wird eine verbesserte Luftreinigungsvorrichtung und Kochstellenanordnung zur Verfügung gestellt, die mechanisch einfacher ausgebildet und damit auch kostengünstiger herstellbar ist als die aus dem Stand der Technik bekannten, insbesondere da die Motorwelle des Motors als auch die Aufnahmeausnehmung des Lüfterrades und das Lüfterrad selbst als symmetrische Teile ausbildbar sind, so dass bei einem Auswuchten derselben alleine oder gemeinsam in aller Regel auf Massenverlagerungen oder Massenentnahmen verzichtet werden kann. Es wird ein ruhiger Lauf des Lüfterrades erzielt, wodurch dieses und damit insgesamt die Luftreinigungsvorrichtung langlebig ausgebildet sind. Zudem werden Betriebsgeräusche der Luftreinigungsvorrichtung durch den ruhigen Lauf vermindert. Das Wiedereinsetzen des Lüfterrades, ggf. zusammen mit der Auffangwanne und dem als Strömungsgleichrichter ausgebildeten Abdeckelement, nach Entnahme zur Reinigung ist ebenfalls erleichtert, da in einer jeden Verdrehposition der Motorwelle und des Lüfterrades zueinander möglich.

## Patentansprüche

1. Luftreinigungsvorrichtung (10), insbesondere für Kochwrasen, mit einem Gehäuse (22), umfassend mindestens eine in einer Oberseite des Gehäuses (22) angeordnete Ansaugöffnung (26), eine in einem Innenraum (23) des Gehäuses (22) angeordnete Auffangwanne (56), mindestens ein innerhalb der Auffangwanne (56) angeordnetes Lüfterrad (32), welches eine Aufnahmeausnehmung (36) mit einer Innenumfangsfläche (38) und einer Grundfläche (40) aufweist, und mindestens eine in mindestens einem Seitenteil (28.1, 28.2, 29.1, 29.2) des Gehäuses (22) angeordnete Gehäuseausströmöffnung (27), weiterhin umfassend mindestens einen an einem Bodenteil (30) des Gehäuses (22) und unterhalb des Lüfterrades (32) angeordneten Motor (62) mit einer Motorwelle (64) mit einer axialen Stirnfläche (68) und einer Außenumfangsfläche (66), wobei die Motorwelle (64) in der Aufnahmeausnehmung (36) des Lüfterrades (32) anordenbar ist,
**dadurch gekennzeichnet, dass** zumindest nahe oder angrenzend der Grundfläche (40) der Aufnahmeausnehmung (36) ein Innenumfangsbereich (50) der Innenumfangsfläche (38) konisch und entsprechend nahe oder angrenzend der axialen Stirnfläche (68) der Motorwelle (64) zumindest ein Außenumfangsbereich (74) der Außenumfangsfläche (66) der Motorwelle (64) konisch ausgebildet ist, so dass die Innenumfangsfläche (38) des Lüfterrades (32) und die Außenumfangsfläche (66) der Motorwelle (64) zumindest in dem Innenumfangsbereich (50) und dem entsprechenden Außenumfangsbereich (74) aneinander anliegen, wobei in einem an den Innenumfangsbereich (50) der Innenumfangsfläche (38) angrenzenden Mittelbereich (52) die Aufnahmeausnehmung (36) zylindrisch ausgebildet ist, wobei Lüfterrad (32) und Motorwelle (64) über eine Rastverbindungseinrichtung (70) miteinander verbunden sind, wobei mindestens ein Hintergreifvorsprung (42) im zylindrischen Mittelbereich (52) der Aufnahmeausnehmung (36) ausgebildet ist, und wobei die Innenumfangsfläche (38) in dem konisch ausgebildeten Innenumfangsbereich (50) einen Konuswinkel α mit dem zylindrisch ausgebildeten Mittelbereich (52) in einem Bereich von etwa 3° bis etwa 15° bildet.

2. Luftreinigungsvorrichtung gemäß Anspruch 1, **dadurch gekennzeichnet, dass** an einem Öffnungsrandbereich (54) der Aufnahmeausnehmung (36) eine Fase (55) ausgebildet ist.

3. Luftreinigungsvorrichtung gemäß einem oder mehreren der vorhergehenden Ansprüche, **dadurch gekennzeichnet, dass** in einem an den Außenumfangsbereich (74) der Außenumfangsfläche (66) angrenzenden Bereich (76) die Motorwelle (64) zylindrisch ausgebildet ist.

4. Luftreinigungsvorrichtung gemäß einem oder mehreren der vorhergehenden Ansprüche, **dadurch gekennzeichnet, dass** der Hintergreifvorsprung (42) in einer auf der Innenumfangsfläche (38) der Aufnahmeausnehmung (36) umlaufenden Ringnut (44) ausgebildet ist.

5. Luftreinigungsvorrichtung gemäß einem oder mehreren der vorhergehenden Ansprüche, **dadurch gekennzeichnet, dass** der Hintergreifvorsprung (42) eine im Wesentlichen senkrecht zu einer Mittelachse (11) der Luftreinigungsvorrichtung (10) ausgebildete Wand (46) ist.

6. Luftreinigungsvorrichtung gemäß Anspruch 4 oder gemäß der Kombination der Ansprüche 4 und 5, **dadurch**
**gekennzeichnet, dass** die Ringnut (44) an ihrer dem Hintergreifvorsprung (42) entgegengesetzten Flanke (48) radial ausgebildet ist.

7. Luftreinigungsvorrichtung gemäß einem oder mehreren der vorhergehenden Ansprüche, **dadurch gekennzeichnet, dass** durch den Hintergreifvorsprung (42) die Rastverbindungseinrichtung (70) eine axiale Verspannung von Lüfterrad (32) und Motorwelle (64) erzeugt.

8. Luftreinigungsvorrichtung gemäß einem oder mehreren der vorhergehenden Ansprüche, **dadurch gekennzeichnet, dass** diese ein Abdeckelement (80) zur Abdeckung der Auffangwanne (56) umfasst, wobei das Abdeckelement (80) in seinem Außenrandbreich (81) und die Auffangwanne (56) mit ihrem oberen Randbereich (57) ein Griffelement (78) zur gemeinsamen Entnahme des Lüfterrades (32) und der Auffangwanne (56) aus dem Gehäuse (22) bilden.

9. Verwendung einer Luftreinigungsvorrichtung gemäß einem oder mehreren der vorhergehenden Ansprüche zur Absaugung von Kochwrasen bei Anordnung unterhalb eines Kochfeldes (12) mit mindestens einer in diesem angeordneten, bevorzugt zentralen, Öffnung (13), die der Ansaugöffnung (26) des Gehäuses (22) der Luftreinigungsvorrichtung (10) zugeordnet ist.

10. Kochstellenanordnung (100), umfassend ein Kochfeld (12) mit mindestens einer Öffnung (13) und eine unterhalb des Kochfeldes (12) angeordnete Luftreinigungsvorrichtung (10) gemäß einem oder mehreren der vorhergehenden Ansprüche 1 bis 8, wobei das Kochfeld (12) mit
seiner Öffnung (13) über ein Verbindungselement (14) mit der Luftreinigungsvorrichtung (10) verbunden ist.

## Claims

1. Air cleaning device (10), in particular for cooking vapors, with a housing (22), comprising at least one intake opening (26) arranged in an upper side of the housing (22), a collecting tray (56) arranged in an interior (23) of the housing (22), at least one fan wheel (32) arranged inside the collecting tray (56), which fan wheel (32) has a receiving recess (36) with an inner circumferential surface (38) and a base surface (40), and at least one housing outlet opening (27) arranged in at least one side part (28.1, 28.2, 29.1, 29.2) of the housing (22), further comprising at least one motor (62) arranged on a bottom part (30) of the housing (22) and below the fan wheel (32) and having a motor shaft (64) with an axial end surface (68) and an outer circumferential surface (66), wherein the motor shaft (64) can be arranged in the receiving recess (36) of the fan wheel (32), **characterized in that** at least near or adjacent to the base surface (40) of the receiving recess (36), an inner peripheral portion (50) of the inner circumferential surface (38) is conical and correspondingly near or adjacent to the axial end surface (68) of the motor shaft (64), at least an outer circumferential region (74) of the outer circumferential surface (66) of the motor shaft (64) is conically shaped, so that the inner circumferential surface (38) of the fan wheel (32) and the outer circumferential surface (66) of the motor shaft (64) abut each other at least in the inner circumferential portion (50) and the corresponding outer circumferential region (74), wherein in a central region (52) adjacent to the inner circumferential region (50) of the inner circumferential surface (38) the receiving recess (36) is formed cylindrically, wherein the fan wheel (32) and the motor shaft (64) are connected to each other via an engagement connecting device (70) wherein at least one rear engagement projection (42) is formed in the cylindrical central region (52) of the receiving recess (36), and wherein the inner circumferential surface (38) in the conically shaped inner circumferential region (50) forms a cone angle α with the cylindrically formed central region (52) in a range from about 3° to about 15°.

2. Air cleaning device according to claim 1, **characterized in that** a chamfer (55) is formed at an opening edge region (54) of the receiving recess (36).

3. Air cleaning device according to one or more of the preceding claims, **characterized in that** in a region (76) adjacent to the outer circumferential region (74) of the outer circumferential surface (66), the motor shaft (64) is cylindrical.

4. Air cleaning device according to one or more of the preceding claims, **characterized in that** the rear engagement projection (42) is formed in an annular groove (44) circumferentially formed on the inner circumferential surface (38) of the receiving recess (36).

5. Air cleaning device according to one or more of the preceding claims, **characterized in that** the rear engagement projection (42) is a wall (46) formed substantially perpendicular to a central axis (11) of the air cleaning device (10).

6. Air cleaning device according to claim 4 or according to the combination of claims 4 and 5, **characterized in that** the annular groove (44) is radially formed at its flank (48) opposite to the rear engagement projection (42).

7. Air cleaning device according to one or more of the preceding claims, **characterized in that** by means of the rear engagement protrusion (42), the engagement connecting device (70) creates an axial bracing of the fan wheel (32) and the motor shaft (64).

8. Air cleaning device according to one or more of the preceding claims, **characterized in that** it comprises a cover element (80) for covering the collecting tray (56), wherein the cover element (80) in its outer edge region (81) and the collecting tray (56) with its upper edge region (57) form a handle element (78) for the joint removal of the fan wheel (32) and the collecting tray (56) from the housing (22).

9. Use of an air cleaning device according to one or more of the preceding claims for the extraction of cooking vapors when arranged below a hob (12) with at least one, preferably central, opening (13) arranged therein, which is associated with the intake opening (26) of the housing (22) of the air cleaning device (10).

10. Hob arrangement (100), comprising a hob (12) with at least one opening (13) and an air cleaning device (10) arranged below the hob (12) according to one or more of the preceding claims 1 to 8, wherein the hob (12) is connected with its opening (13) to the air cleaning device (10) via a connecting element (14).

## Revendications

1. Dispositif de purification d'air (10), en particulier pour vapeurs de cuisine, avec un boîtier (22), comprenant au moins une ouverture d'aspiration (26) disposée dans une face supérieure du boîtier (22), un bac de récupération (56) disposé dans un espace intérieur (23) du boîtier (22), au moins une hélice de ventilateur (23) disposée à l'intérieur du bac de récupération (56) qui présente une cavité de réception (36) avec une surface périphérique intérieure (38) et une surface de fond (40), et au moins une ouverture d'évacuation de boîtier (27) disposée dans au moins une partie latérale (28.1, 28.2, 29.1, 29.2) du boîtier (22), comprenant en outre au moins un moteur (62) disposé sur une partie de fond (30) du boîtier (22) et au-dessous de l'hélice de ventilateur (32), avec un arbre moteur (64) avec une surface frontale axiale (68) et une surface périphérique extérieure (66), l'arbre moteur (64) pouvant être disposé dans la cavité de réception (36) de l'hélice de ventilateur (32), **caractérisé en ce que**, au moins à proximité ou à la limite de la surface de fond (40) de la cavité de réception (36), une zone périphérique intérieure (50) de la surface périphérique intérieure (38) présente une forme conique et, à proximité ou à la limite de la surface frontale axiale (68) de l'arbre moteur (64), au moins une zone périphérique extérieure (74) de la surface périphérique extérieure (66) de l'arbre moteur (64) présente une forme conique, de sorte que la surface périphérique intérieure (38) de l'hélice de ventilateur (32) et la surface périphérique extérieure (66) de l'arbre moteur (64) sont appliquées l'une contre l'autre au moins dans la zone périphérique intérieure (50) et la zone périphérique extérieure (74) correspondante, la cavité de réception (36) étant de forme cylindrique dans une zone médiane (52) contigüe à la zone périphérique intérieure (50) de la surface périphérique intérieure (38), l'hélice de ventilateur (32) et l'arbre moteur (64) étant reliés entre eux par un organe de liaison à encliquetage (70), au moins une saillie de mise en prise arrière (42) étant formée dans la zone médiane cylindrique (52) de la cavité de réception (36), et la surface périphérique intérieure (38) formant dans la zone périphérique intérieure (50) de forme conique un angle de cône α de l'ordre d'environ 3° à environ 15° avec la zone médiane de forme cylindrique (52).

2. Dispositif de purification d'air selon la revendication 1, **caractérisé en ce qu'**au niveau d'une zone de bordure d'ouverture (54) de la cavité de réception (36) est formé un biseau (55).

3. Dispositif de purification d'air selon une ou plusieurs des revendications précédentes, **caractérisé en ce que**, dans une zone (76) contigüe à la zone périphérique extérieure (74) de la surface périphérique extérieure (66), l'arbre moteur (64) présente une forme cylindrique.

4. Dispositif de purification d'air selon une ou plusieurs des revendications précédentes, **caractérisé en ce que** la saillie de mise en prise arrière (42) est formée dans une gorge annulaire (44) circulant sur la surface périphérique intérieure (38) de la cavité de réception (36).

5. Dispositif de purification d'air selon une ou plusieurs des revendications précédentes, **caractérisé en ce que** la saillie de mise en prise arrière (42) est une cloison (46) configurée sensiblement perpendiculairement à un axe central (11) du dispositif de purification d'air (10).

6. Dispositif de purification d'air selon la revendication 4 ou selon la combinaison des revendications 4 et 5, **caractérisé en ce que** la gorge annulaire (44) présente une forme radiale au niveau de son flanc (48) opposé la saillie de mise en prise arrière (42).

7. Dispositif de purification d'air selon une ou plusieurs des revendications précédentes, **caractérisé en ce qu'**à travers la saillie de mise en prise arrière (42), l'organe de liaison à encliquetage (70) provoque une tension axiale de l'hélice de ventilateur (32) et de l'arbre moteur (64).

8. Dispositif de purification d'air selon une ou plusieurs des revendications précédentes, **caractérisé en ce que** celui-ci comprend un élément formant couvercle (80) pour recouvrir le bac de récupération (56), l'élément formant couvercle (80) dans sa zone périphérique extérieure (81) et le bac de récupération (56) dans sa zone périphérique supérieure (57) formant un élément de poignée (78) pour retirer ensemble l'hélice de ventilateur (32) et le bac de récupération (56) du boîtier (22).

9. Utilisation d'un dispositif de purification d'air selon une ou plusieurs des revendications précédentes pour aspirer des vapeurs de cuisine en le disposant au-dessous d'une table de cuisson (12) avec au moins une ouverture (13), de préférence centrale, disposée dans celle-ci, qui est associée à l'ouverture d'aspiration (26) du boîtier (22) du dispositif de purification d'air (10).

10. Equipement de cuisine (100) comprenant une table de cuisson (12) avec au moins une ouverture (13) et un dispositif de purification d'air (10) selon une ou plusieurs des revendications 1 à 8 précédentes disposé au-dessous de la table de cuisson (12), la table de cuisson (12) étant reliée avec son ouverture (13) par un élément de liaison (14) au dispositif de purification d'air (10).
